# EUROPÄISCHE PATENTSCHRIFT

(11) **EP 0 732 434 B1**
(45) Veröffentlichungstag und Bekanntmachung des Hinweises auf die Patenterteilung: **07.04.1999**
(21) Anmeldenummer: 96103607.6
(22) Anmeldetag: 08.03.1996
(51) Int. Cl.: D02G 1/12

(54) **Stauchkammerkräuselvorrichtung zum Kräuseln von synthetischen Fadenscharen od. dgl.**
Stuffer box crimping device for crimping synthetic yarn tows or such like
Dispositif de frisage à boîte de bourrage pour le frisage de câbles de fils synthétiques

(30) Priorität: 16.03.1995 DE 19509095
(43) Veröffentlichungstag der Anmeldung: 18.09.1996
(73) Patentinhaber: Fleissner GmbH & Co. Maschinenfabrik, 63328 Egelsbach (DE)
(72) Erfinder: Fleissner, Gerold, 6300 Zug (CH)
(74) Vertreter: Neumann, Gerd, Dipl.-Ing.

(56) Entgegenhaltungen:
- EP-A- 0 406 686
- DE-A- 2 117 393
- DE-A- 2 604 505
- DE-A- 3 326 589
- US-A- 3 237 270

## Beschreibung

Die Erfindung bezieht sich auf eine Vorrichtung zum Kräuseln von synthetischen Fadenscharen, -bündeln oder -bändern mit einem Preßwalzenpaar und einer diesem nachgeschalteten Stauchkammer, die aus zwei parallel zu den Achsen der Walzen ausgerichteten Platten, von denen ggf. eine zumindest zum Teil gegen die andere zur Verkleinerung des Kammerraumes verschwenkbar ist, und zwei bis zum Preßwalzenspalt hin den Kammerraum begrenzenden Seitenwänden besteht, in denen in Höhe des Preßwalzenspaltes jeweils eine den Randbereichen der Walzenstirnflächen zugeordnete, von einer Verstelleinheit z. B. mit einem Druck gegen die Walzenstirnflächen beaufschlagte, im allgemeinen zylinderförmig geschnittene, mit einer Verschleißschicht versehene Druckscheibe vorgesehen ist.

Eine Vorrichtung dieser Art ist z. B. durch die DE-A-2 117 393 bekannt. Der Randbereich zwischen dem Preßwalzenspalt des Einzugswalzenpaares und den zum Verschleiß bestimmten Druckscheiben ist einer der am schwierigsten zu beherrschenden der ganzen Stauchkammerkräuselvorrichtung. Durch die Konstruktion ist dafür zu sorgen, daß die durch das Einzugswalzenpaar mit hohem Druck in die Stauchkammer geförderten Fasern nicht seitlich aus der Vorrichtung hinausgequetscht werden. Gleichzeitig soll der Verschleiß, der notwendigerweise zwischen den rotierenden Walzenstirnflächen und der ortsfesten Druckscheibe eintreten muß, auf ein Minimum reduziert werden, insbesondere aber an der Fläche der Druckscheibe gleichmäßig sein. Um dies zu erreichen, ist es aus der genannten Offenlegungsschrift bekannt, die Druckscheibe drehbar zu lagern und sie schrittweise oder kontinuierlich zu drehen. Auf diese Weise erfolgt der Abrieb an der Stirnseite der Druckscheibe zumindest gleichmäßig über die Anlagefläche.

Je nach eingestelltem Druck gegen die Rückseite der Druckscheibe ist dennoch die Scheibe häufig auszuwechseln, etwa nach 4 - 6 Stunden Betriebszeit. Die Scheibe ist dann durch eine neue auszutauschen und die gebrauchte in einer z. B. Schleiferei von den Betriebs- sprich Schleifspuren zu befreien. Dieser Austausch- und Schleifvorgang ist zwar mehrfach möglich, jedoch ist die Scheibe etwa nach 10 erneuernden Schleifvorgängen verbraucht und muß dann insgesamt mit ihren rückwärtigen Antriebsbohrungen und den zum Auswechseln notwendigen Gewindebohrungen an der Umfangsfläche der Druckscheibe fortgeschmissen werden. Abgesehen davon, daß dies ein hoher Materialverlust ist, muß auch die Investition der Schleifeinrichtung und die zum Erneuern notwendige Arbeit und dgl. beachtet werden.

Dieser Nachteil existiert auch bei der Vorrichtung nach der DE-A-2 604 505. Zwar ist dort die Druckscheibe aus einer Trägerscheibe gebildet, die an ihrer Stirnseite eine gesonderte, zum Verschleiß bestimmte Beschichtung aufweist, doch wenn diese Beschichtung verschlissen ist, muß auch dort die ganze Druckscheibe ausgetauscht werden.

Der Erfindung liegt die Aufgabe zugrunde, eine Druckscheibe zu entwickeln, an der der Aufwand des Nachschleifens und damit die Anschaffung der Schleifmaschine mit der notwendigen Bedienung entfallen kann.

Ausgehend von einer Vorrichtung anfangs genannter Art ist zur Lösung der gestellten Aufgabe vorgesehen, daß die Druckscheibe aus einer Trägerscheibe und einem an dieser austauschbar befestigten Verschleißelement zusammengesetzt ist.

Die Idee ist verblüffend einfach, sie hat aber weitreichende Folgen. Die Trägerscheibe kann aus jedem beliebigen Material hergestellt und immer wieder verwendet werden. Die Präzisionsarbeit an der Trägerscheibe mit den einzelnen Bohrungen und Gewinden ist nur einmal notwendig. Jetzt wird der Verschleißbereich der Druckscheibe durch ein gesondertes jederzeit austauschbares Verschleißelement bestimmt, das allein aus dem weicheren und kostspieligeren Buntmetall hergestellt werden muß. Man kann das Element als Scheibe mit dem Durchmesser der Trägerscheibe aus einem entsprechenden Blech z. B. stanzen und zur leichten drehfesten Verbindung mit der Trägerscheibe mit einem im Durchmesser U-förmig aufgebogenen Kragen versehen, der dann teilweise in die Trägerscheibe eingreift.

In vorteilhafter Weise kann jetzt auch die Trägerscheibe aus einem porösen Material wie z. B. aus einem gesinterten Material hergestellt werden, das - wie in der DE-A-3 326 589 vorgesehen - von der Rückseite her mit einem Fluid gekühlt werden kann. Ein poröses Material für die Druckscheibe konnte bisher nicht verwendet werden, weil beim bisher notwendige Schleifen die Poren der Verschleißfläche mit dem Schleifstaub immer wieder verschlossen wurden.

In der Zeichnung ist ein Ausführungsbeispiel nach der Erfindung dargestellt. Es zeigen:
- Fig. 1: die Seitenansicht einer Stauchkammerkräuselvorrichtung im Bereich des Preßwalzenpaares,
- Fig. 2: die Stauchkammerkräuselvorrichtung in der Stirnansicht in Richtung des einlaufenden Gutes gesehen und
- Fig. 3: einen Schnitt durch das Preßwalzenpaar in Höhe des Preßwalzenspaltes gemäß der Einzelheit A mit der stirnseitig anliegenden Druckscheibe.

Die Vorrichtung zum Kräuseln synthetischer Fadenscharen besteht im wesentlichen aus den als Einzugs- und Preßwalzenpaar dienen Walzen 1 und 2 und der nachgeschalteten Stauchkammer, die durch die zwei achsrecht zu den Walzen 1, 2 ausgerichteten Platten 4, 5 - von denen die Platte 5 gegen die Platte 4 zur Verkleinerung des Kammerraumes 3 verschwenkbar gelagert ist - und durch die zwei bis zum Preßwalzenspalt 8 hin sich erstreckenden Seitenscheiben 6, 7 begrenzt ist. Die Seitenscheiben 6, 7 sind an der unteren Platte 4 starr befestigt.

In den Seitenscheiben 6, 7 sind in Höhe des Preßwalzenspaltes 8 Druckscheiben 9, 10 frei drehbar gelagert und mit Druck in Richtung des Pfeiles beaufschlagt. Der Antrieb zur Drehung der Druckscheiben um ihre horizontale Achse ist der Einfachheit nicht dargestellt. Im allgemeinen erfolgt dies über Bohrungen in der Rückseite der Druckscheiben 9, 10 mit in die Bohrungen eingreifenden Dornen des Antriebes.

Die Druckscheiben 9, 10 bestehen gemäß der Fig. 3 nicht aus einem einzigen Körper, sondern aus der Trägerscheibe 11 und dem Verschleißelement 12. Das Verschleißelement 12 stülpt sich in Form eines Deckels auf die Verschleißseite der Trägerscheibe Das Verschleißelement 12 ist allein aus dem zum Verschleiß verwendeten Buntmetall hergestellt. In einfacher Weise ist es aus einem solchen Blech gestanzt und anschließend mit einem Kragen 13 rundum zu einem Deckel aufgebogen. Dieser Deckel stülpt sich formschlüssig auf die mit einer entsprechenden Nut 14 am Umfang versehene Trägerscheibe 11 und sollte über diesen Kragen 13 mit der Trägerscheibe 11 drehfest verbunden sein. Dazu könnten z. B. ortsfeste Dorne 15 in der Trägerscheibe 11 dienen, die in ausgestanzte Lücken im Kragen 13 des Verschleißdeckels einrasten. Andere Befestigungsmöglichkeiten sind möglich.

Aufgrund dieser Konstruktion der Druckscheibe liegt nur das Material des Verschleißelementes 12 fest. Das Trägerscheibenmaterial kann besonders billig oder aber auch aus Sintermaterial hergestellt sein, das porös und damit besser zum Kühlen der Druckscheibe mit einer Flüssigkeit geeignet ist.

## Patentansprüche

1. Vorrichtung zum Kräuseln von synthetischen Fadenscharen, -bündeln oder -bändern mit einem Preßwalzenpaar (1, 2) und einer diesem nachgeschalteten Stauchkammer, die aus zwei parallel zu den Achsen der Walzen ausgerichteten Platten (4, 5), von denen ggf. eine (5) zumindest zum Teil gegen die andere zur Verkleinerung des Kammerraumes (3) verschwenkbar ist, und zwei bis zum Preßwalzenspalt (8) hin den Kammerraum begrenzenden Seitenwänden (6, 7) besteht, in denen in Höhe des Preßwalzenspaltes (8) jeweils eine den Randbereichen der Walzenstirnflächen zugeordnete, von einer Verstelleinheit z. B. mit einem Druck gegen die Walzenstirnflächen beaufschlagte, im allgemeinen zylinderförmig geschnittene; mit einer Verschleißschicht versehene Druckscheibe (9, 10) vorgesehen ist, dadurch gekennzeichnet, daß die Druckscheibe (9, 10) aus einer Trägerscheibe (11) und einem an dieser austauschbar befestigten Verschleißelement (12) zusammengesetzt ist.

2. Vorrichtung nach Anspruch 1, dadurch gekennzeichnet, daß das Verschleißelement (12) ebenfalls als Scheibe ausgebildet ist.

3. Vorrichtung nach Anspruch 1 oder 2, dadurch gekennzeichnet, daß das Verschleißelement (12) als ein die Trägerscheibe abdeckender Deckel geformt ist.

4. Vorrichtung nach Anspruch 2 oder 3, dadurch gekennzeichnet, daß das Verschleißelement (12) mindestens den gleichen Durchmesser aufweist wie die Trägerscheibe (11).

5. Vorrichtung nach Anspruch 2, 3 oder 4, dadurch gekennzeichnet, daß das Verschleißelement (12) eine ebene Verschleißwandung und zumindest teilweise rundum einen aufgerichteten Flanschrand (13) aufweist.

6. Vorrichtung nach Anspruch 5, dadurch gekennzeichnet, daß das Verschleißelement (12) im Bereich des Flanschrandes (13) mit der Trägerscheibe (11) drehfest verbunden ist.

7. Vorrichtung nach einem der Ansprüche 1 - 6, dadurch gekennzeichnet, daß das Verschleißelement (12) lediglich auf die Trägerscheibe (11) lösbar aufgesteckt und durch Mitnehmer (15) an der Trägerscheibe (11) drehfest gehalten ist.

8. Vorrichtung nach Anspruch 6 oder 7, dadurch gekennzeichnet, daß zur drehfesten Verbindung der Flanschrand (13) verwendet ist.

9. Vorrichtung nach Anspruch 8, dadurch gekennzeichnet, daß zur Erzeugung der drehfesten Verbindung die Trägerscheibe (11) am radialen Umfang ortsfeste Mitnehmer (15) aufweist, die in Ausnehmungen des Flanschrandes (13) des Verschleißelementes (12) eingreifen oder umgekehrt.

10. Vorrichtung nach Anspruch 7 - 9, dadurch gekennzeichnet, daß die Trägerscheibe (11) im Bereich des Flanschrandes (13) des aufgesteckten Verschleißelementes (12) rundum eine Nut (14) aufweist.

11. Vorrichtung nach einem der Ansprüche 1 - 10, dadurch gekennzeichnet, daß das Verschleißelement (11) aus einem Blech eines Verschleißmaterials gestanzt ist.

12. Vorrichtung nach Anspruch 11, dadurch gekennzeichnet, daß nach dem Stanzvorgang der zylinderförmige Randbereich des Verschleißdeckels aufgebogen ist.

13. Vorrichtung nach einem der Ansprüche 1 - 12, dadurch gekennzeichnet, daß die Trägerscheibe (11) aus einem harten, aber porösen Material hergestellt ist.

14. Vorrichtung nach Anspruch 13, dadurch gekennzeichnet, daß die Trägerscheibe (11) aus einem Sintermaterial hergestellt ist.

15. Vorrichtung nach Anspruch 13 oder 14, dadurch gekennzeichnet, daß die über die Fläche des Verschleißelementes (12) poröse Trägerscheibe (11) durch ein Fluid gekühlt ist.

## Claims

1. Apparatus for crimping synthetic filament assemblies, bundles or bands, having a pair of pressure rollers (1, 2) and a compression chamber, which is connected downstream thereof and comprises two plates (4, 5), which are orientated parallel to the axes of the rollers, of which plates possibly one (5) is at least partially pivotable relative to the other to reduce the chamber volume (3), and two lateral walls (6, 7), which define the chamber volume as far as the pressure roller nip (8), and in each of which walls a pressure disc (9, 10) is provided on a level with the pressure roller nip (8), said pressure disc being associated with the edge regions of the roller end faces and being acted upon by an adjustment unit, e.g. with a pressure against the roller end faces, and said pressure disc having a generally cylindrical cross-section and being provided with an abrasive layer, characterised in that the pressure disc (9, 10) comprises a carrier disc (11) and an abrasion member (12), which is interchangeably mounted thereon.

2. Apparatus according to claim 1, characterised in that the abrasion member (12) is also configured as a disc.

3. Apparatus according to claim 1 or 2, characterised in that the abrasion member (12) is formed as a cover covering the carrier disc.

4. Apparatus according to claim 2 or 3, characterised in that the abrasion member (12) has at least the same diameter as the carrier disc (11).

5. Apparatus according to claim 2, 3 or 4, characterised in that the abrasion member (12) has a flat abrasion wall and, at least partially therearound, an upwardly extending flange edge (13).

6. Apparatus according to claim 5, characterised in that the abrasion member (12) is non-rotatably connected to the carrier disc (11) in the region of the flange edge (13).

7. Apparatus according to one of claims 1 - 6, characterised in that the abrasion member (12) is only detachably mounted on the carrier disc (11) and is non-rotatably retained on the carrier disc (11) by coupling means (15).

8. Apparatus according to claim 6 or 7, characterised in that the flange edge (13) is used for the non-rotatable connection.

9. Apparatus according to claim 8, characterised in that the carrier disc (11) has fixed coupling means (15) on the radial circumference to provide the non-rotatable connection, said coupling means engaging in recesses in the flange edge (13) of the abrasion member (12) or vice versa.

10. Apparatus according to claims 7 - 9, characterised in that the carrier disc (11) has therearound a groove (14) in the region of the flange edge (13) of the mounted abrasion member (12).

11. Apparatus according to one of claims 1 - 10, characterised in that the abrasion member (11) is stamped from a sheet of an abrasion material.

12. Apparatus according to claim 11, characterised in that the cylindrical edge region of the abrasion cover is bent upwardly after the stamping process.

13. Apparatus according to one of claims 1 - 12, characterised in that the carrier disc (11) is produced from a hard but porous material.

14. Apparatus according to claim 13, characterised in that the carrier disc (11) is produced from a sintered material.

15. Apparatus according to claim 13 or 14, characterised in that the carrier disc (11), which is porous over the surface of the abrasion member (12), is cooled by a fluid.

## Revendications

1. Dispositif destiné à froncer des nappes, faisceaux ou rubans de fils synthétiques, constitué d'une paire de rouleaux compresseurs (1, 2) et d'une chambre de compression adjointe à ceux-ci et formée de deux plateaux (4, 5) orientés parallèlement aux axes des rouleaux, l'un deux pouvant facultativement pivoter au moins partiellement par rapport à l'autre pour réduire l'espace de la chambre (3) et de deux parois latérales (6, 7) délimitant l'espace de la chambre jusqu'à l'emprise entre les rouleaux (8) dans chacune desquelles est prévue, à hauteur de l'emprise entre les rouleaux (8), un disque de pression (9, 10) recouvert d'une couche d'usure et généralement découpé en forme de cylindre qui est adjoint aux zones marginales des surfaces frontales des rouleaux et amené contre les surfaces frontales des rouleaux, par exemple sous l'effet d'une force de pression, par une unité de réglage, caractérisé en ce que le disque de pression (9, 10) est composé d'un disque d'appui (11) et d'un élément d'usure (12) fixé sur celui-ci de manière à pouvoir être remplacé.

2. Dispositif suivant la revendication 1, caractérisé en ce que l'élément d'usure (12) est également conçu comme un disque.

3. Dispositif suivant la revendication 1 ou 2, caractérisé en ce que l'élément d'usure (12) se présente sous la forme d'un couvercle recouvrant la disque d'appui.

4. Dispositif suivant la revendication 2 ou 3, caractérisé en ce que l'élément d'usure (12) présente au moins le même diamètre que celui du disque d'appui (11).

5. Dispositif suivant la revendication 2, 3 ou 4, caractérisé en ce que l'élément d'usure (12) présente une paroi d'usure plane et une collerette (13) disposée au moins sur une partie de sa circonférence.

6. Dispositif suivant la revendication 5, caractérisé en ce que l'élément d'usure (12) est assemblé fixement au disque d'appui (11) dans la zone de la collerette (13).

7. Dispositif suivant l'une quelconque des revendications 1 à 6, caractérisé en ce que l'élément d'usure (12) est fixé de manière détachable uniquement sur le disque d'appui (11) et est maintenu sans possibilité de rotation sur le disque d'appui (11) par un organe d'entraînement (15).

8. Dispositif suivant la revendication 6 ou 7, caractérisé en ce que la collerette (13) est utilisée pour la liaison sans possibilité de rotation.

9. Dispositif suivant la revendication 8, caractérisé en ce que, pour assurer la liaison sans possibilité de rotation, le disque d'appui (11) présente sur sa périphérie radiale des organes d'entraînement fixes (15) qui s'engagent ou se dégagent d'évidements ménagés dans la collerette (13) de l'élément d'usure (12).

10. Dispositif suivant l'une quelconque des revendications 7 à 9, caractérisé en ce que le disque d'appui (11) présente, dans la zone de la collerette (13) de l'élément d'usure fixé (12), une rainure (14) sur sa périphérie.

11. Dispositif suivant l'une quelconque des revendications 1 à 10, caractérisé .en ce que l'élément d'usure (11) est découpé dans une tôle d'un matériau d'usure.

12. Dispositif suivant la revendication 11, caractérisé en ce que après le processus de découpe, la zone marginale en forme de cylindre du couvercle d'usure est gauchie.

13. Dispositif suivant l'une quelconque des revendications 1 à 12, caractérisé en ce que le disque d'appui (11) est fabriqué en un matériau dur mais poreux.

14. Dispositif suivant la revendication 13, caractérisé en ce que le disque d'appui (11) est fabriqué en un matériau fritté.

15. Dispositif suivant la revendication 13 ou 14, caractérisé en ce que le disque d'appui (11) poreux prévu sur la surface de l'élément d'usure (12) est refroidi par un fluide.
